# EUROPÄISCHE PATENTSCHRIFT

(11) **EP 2 127 499 B1**
(45) Veröffentlichungstag und Bekanntmachung des Hinweises auf die Patenterteilung: **16.02.2011**
(21) Anmeldenummer: 07727469.4
(22) Anmeldetag: 29.03.2007
(51) Int. Cl.: H05B 41/298

(54) **SCHALTUNGSANORDNUNG ZUR ANSTEUERUNG MINDESTENS EINER LEUCHTSTOFFLAMPE**
CIRCUIT CONFIGURATION FOR CONTROLLING AT LEAST ONE FLUORESCENT LAMP
MONTAGE DE COMMANDE D'AU MOINS UNE LAMPE FLUORESCENTE

(43) Veröffentlichungstag der Anmeldung: 02.12.2009
(73) Patentinhaber: Osram Gesellschaft mit beschränkter Haftung, 81543 München (DE)
(72) Erfinder: KLIER, Jürgen, 83301 Traunreut (DE)
(86) Internationale Anmeldenummer: PCT/EP2007/052997
(87) Internationale Veröffentlichungsnummer: WO 2008/119376

(56) Entgegenhaltungen:
- EP-A- 1 233 657
- WO-A-2006/117809
- DE-U1-202005 013 675
- US-B1- 6 400 095

## Beschreibung

Die Erfindung betrifft eine Schaltungsanordnung zur Ansteuerung mindestens einer Leuchtstofflampe.

Eine mögliche Ausfallursache von Leuchtstofflampen ist eine verminderte Emissionsfähigkeit der Elektroden (sog. "End-of-Life"-Effekt). Dieser Effekt tritt am Ende der Lebensdauer einer Leuchtstofflampe an einer der beiden Elektroden auf. Dies führt dazu, dass der Entladungsstrom durch die Lampe in eine Richtung leichter fließt als in die entgegengesetzte Richtung. Die Leuchtstofflampe funktioniert in diesem Fall als Gleichrichter. Dabei erwärmt sich die emissionsunfähige Elektrode so stark, dass hohe Temperaturen an der Lampenoberfläche auftreten können. Im Extremfall kann bei Leuchtstofflampen geringen Durchmessers der Glaskolben schmelzen.

Ein elektronische Vorschaltgerät (EVG) zur Ansteuerung der Leuchtstofflampe muss diesen einen solchen Fehlerfall rechtzeitig erkennen und entweder Ausgangsstrom und Ausgangsspannung jeweils auf einen unkritischen Wert begrenzen oder die Leuchtstofflampe abschalten. Ein solches Vorschaltgerät ist aus der Schrift DE 20 2005 13675U1 bekannt. Bei Leuchtstofflampen mit hohem Lampenstrom wird ein Grenzwert einer asymmetrischen Leistung bereits bei einer sehr geringen Umladung eines Koppelkondensators um ca. 10% des Normalwerts erreicht, bei einem elektronischen Vorschaltgerät mit zwei parallel geschalteten Lampen und gemeinsamem Koppelkondensator halbiert sich diese Umladung auf einen Wert von ca. 5% des Normalwerts. Der End-of-Life Detektor muss deshalb empfindlich eingestellt werden können, ohne dass dabei Störeffekte Fehlauslösungen herbeiführen.

WO 00/11916 verwendet als Detektor zwei Transistoren, deren Basis jeweils mit dem Emitter des anderen Transistors verbunden ist. Die Transistoren bestimmen ein Spannungsfenster innerhalb dessen der Detektor nicht aktiv wird. Ein Problem in WO 00/11916 ist der signifikante Temperaturkoeffizient der Basis-Emitter-Schwelle, der die Breite des Spannungsfensters beeinflusst und so eine empfindliche Einstellung der Schaltung verhindert.

WO 97/43879 zeigt eine Schaltung mit zwei Spannungskomparatoren, die eine Eingangsspannung mit einem fest definierten Spannungsfenster vergleichen. Da die Spannung am Koppelkondensator aber nicht nur von einem eventuellen Gleichrichten der Lampe abhängt, sondern auch von der Zwischenkreisspannung, können Abweichungen der Zwischenkreisspannung vom Normalwert zu Fehlauslösungen führen. Solche Abweichungen treten beim Einschalten des elektronischen Vorschaltgeräts, aber auch bei Netzunterbrechungen, Netzunter- oder Netzüberspannungen auf und erschweren damit eine empfindliche Detektoreinstellung.

Die Aufgabe der Erfindung besteht darin, die vorstehend genannten Nachteile zu vermeiden und insbesondere eine empfindlich einstellbare Schaltungsanordnung mit variabel einstellbarem Detektionsbereich anzugeben.

Diese Aufgabe wird gemäß den Merkmalen der unabhängigen Patentansprüche gelöst. Weiterbildungen der Erfindung ergeben sich auch aus den abhängigen Ansprüchen.

Zur Lösung der Aufgabe wird eine Schaltungsanordnung zum Betrieb mindestens einer Leuchtstofflampe, gemäß Anspruch 1 vorgeschlagen.

Die hierbei vorgeschlagene Detektorschaltung eignet sich insbesondere zur Realisierung in einer integrierten Schaltung, weil sich etwaige Toleranzen zugeordneter Spannungsteiler-Widerstände weitgehend kompensieren. Ein anderer Vorteil besteht darin, dass für eine derartige integrierte Lösung eine deutlich höhere Empfindlichkeit, d.h. eine kleinere Detektions-Fensterbreite, eingestellt werden kann.

Es ist eine Weiterbildung, dass Abweichungen einer Zwischenkreisspannung von einem vorgegebenen Wert kompensierbar sind. Hierbei ist der vorgegebene Wert insbesondere ein Normalwert.

Eine Ausgestaltung besteht darin, dass die Referenzspannung einem Spannungsabfall an einem weiteren Koppelkondensator oder einem durch einen Spannungsteiler modifizierten Spannungsabfall an dem weiteren Koppelkondensator entspricht. Insbesondere eignet sich eine derartige Schaltungsanordnung zur Ansteuerung von zwei Leuchtstofflampen.

Auch ist es eine Ausgestaltung, dass eine Fensterbreite der Detektorschaltung durch ein externes Signal einstellbar ist. Hierzu weist vorzugsweise die Detektorschaltung einen weiteren Anschluss auf über den das externe Signal dem der Detektorschaltung bereitgestellt wird.

Vorteilhaft kann durch einen zwischen den beiden Spannungseingängen der Detektorschaltung vorgesehenen Widerstand die Empfindlichkeit der Detektorschaltung reduziert werden kann.

Ein anderer Vorteil ist eine flexible Einsetzbarkeit der Detektorschaltung insbesondere basierend auf deren symmetrischem Aufbau umfassend die elektrisch gleichberechtigten Spannungseingänge.

Eine zusätzliche Weiterbildung ist es, dass die Ansteuerungsvorrichtung eine Abschaltvorrichtung umfasst, die den Halbbrückenwechselrichter beim Auftreten eines anormalen Betriebszustands abschaltet. Dabei kann der anormale Betriebszustand insbesondere ein Fehlerfall der Leuchtstofflampe sein.

Die Abschaltvorrichtung kann dabei in der Ansteuerungsvorrichtung umgesetzt sein, d.h. die Abschaltung der Leuchtstofflampe erfolgt, indem die Ansteuerung des Halbbrückenwechselrichters unterbleibt.

Eine Ausgestaltung besteht darin, dass die Referenzspannung über einen Spannungsteiler gebildet wird, der parallel zu einem Gleichspannungseingang des Halbbrückenwechselrichters geschaltet ist, wobei der Spannungsteiler einen Abgriff aufweist, an dem die Referenzspannung verfügbar ist.

Eine weitere Ausgestaltung ist es, dass die Schaltungsanordnung in einem elektrischen Vorschaltgerät eingesetzt wird und/oder ein elektrisches Vorschaltgerät die beschriebene Schaltung umfasst.

Weiterhin ist es eine Ausgestaltung, dass die Schaltungsanordnung zur Lebensdauerende-Erkennung und zur Abschaltung der Leuchtstofflampe einsetzbar ist.

Ausführungsbeispiele der Erfindung werden nachfolgend anhand der Zeichnungen dargestellt und erläutert.

Es zeigen:
- Fig.1: eine Schaltungsanordnung zum Betrieb einer Leuchtstofflampe;
- Fig.2: eine Schaltungsanordnung zum Betrieb zweier Leuchtstofflampen;
- Fig.3: eine Detektorschaltung mit drei Eingängen;
- Fig.4: eine Schaltungsanordnung zum Betrieb einer Leuchtstofflampe mit einer Detektorschaltung, bei der eine Fensterbreite anhand eines externen Signals einstellbar ist;

Fig.1 zeigt eine Schaltungsanordnung zum Betrieb einer Leuchtstofflampe Lp10 umfassend Anschlüsse 101, 102, 103 und 104. Ein Halbbrückenwechselrichter umfasst einen npn-Transistor Q10 und einen npn-Transistor Q11, wobei der Emitter des Transistors Q10 mit dem Kollektor des Transistors Q11 verbunden ist. Dieser Mittenabgriff des Halbbrückenwechselrichters wird mit einem Knoten 105 bezeichnet. Der Knoten 105 ist weiterhin verbunden mit einer Spule L10, deren verbleibender Anschluss mit dem Anschluss 101 der Leuchtstofflampe LP10 verbunden ist. Der Kollektor des Transistors Q10 ist mit einer Versorgungsspannung Vbus verbunden, der Emitter des Transistors Q11 ist mit Masse verbunden. Ein Kondensator C10 ist parallel zur Leuchtstofflampe Lp10 mit deren Anschlüssen 102 und 104 verbunden und der Anschluss 103 der Leuchtstofflampe LP10 ist über einen Kondensator C11 mit Masse verbunden.

Weiterhin umfasst die Schaltungsanordnung von Fig.1 eine Detektorschaltung Det1 mit Eingängen in1 und in2, einem Ausgang out, zwei Komparatoren Comp10 und Comp11 (mit jeweils einem positiven Eingang, einem negativen Eingang und einem Ausgang) sowie Widerstände R13, R14, R16 und R17. Der Anschluss 103 der Leuchtstofflampe Lp10 ist über einen Widerstand R10 mit dem Eingang in1 verbunden, der Eingang in2 ist über einen Widerstand R11 mit der Versorgungsspannung Vbus verbunden.

Dabei ist die Detektorschaltung Det1 wie folgt aufgebaut: Der positive Eingang des Komparators Comp10 ist mit dem Eingang in1 verbunden. Der Eingang in1 ist über einen Spannungsteiler aus den Widerständen R13 und R16 mit Masse verbunden, wobei der Abgriff zwischen den Widerständen R13 und R16 mit dem negativen Eingang des Komparators Comp11 verbunden ist. Der Eingang in2 ist mit dem positiven Eingang des Komparators Comp11 sowie über einen Spannungsteiler aus den Widerständen R14 und R17 mit Masse verbunden. Der Abgriff zwischen den Widerständen R14 und R17 ist mit dem negativen Eingang des Komparators Comp10 verbunden. Die Ausgänge der Komparatoren Comp10 und Comp11 sind miteinander und mit den Ausgang out der Detektorschaltung Det1 verbunden.

Auch ist eine Ansteuervorrichtung A1 vorgesehen, die über den Ausgang out der Detektorschaltung Det1 angesteuert wird und ihrerseits mit der jeweiligen Basis der Transistoren Q10 und Q11 verbunden ist und diese entsprechend aktiviert bzw. deaktiviert.

Die Transistoren Q10 und Q11 werden durch die Ansteuervorrichtung A1 alternierend geschaltet, so dass der Knoten 105 des Halbbrückenwechselrichters abwechselnd mit der Versorgungsspannung Vbus und mit dem Massenpotential verbunden ist. Der Kondensator C11 (auch bezeichnet als Koppelkondensator) ist im Idealfall auf die halbe Versorgungsspannung Vbus aufgeladen, zwischen dem Knoten 105 und dem Anschluss 103 der Leuchtstofflampe Lp10 fließt ein Wechselstrom, dessen Frequenz im Wesentlichen durch einen Schalttakt der Transistoren Q10 und Q11 bestimmt ist. Während einer Elektrodenvorheizphase fließt der Wechselstrom über die beiden Elektroden der Leuchtstofflampe Lp10 und den Kondensator C10 (auch bezeichnet als Resonanzkondensator). In einer Zündphase wird an dem Kondensator C10, beispielsweise durch eine Resonanzüberhöhung, die Zündspannung für die Leuchtstofflampe Lp10 zur Verfügung gestellt. Nach Zündung der Entladung der Lampe Lp10 fließt der Wechselstrom im wesentlichen über die Entladungsstrecke der Lampe, der Kondensator C10 ist in diesem Fall nahezu überbrückt.

Die Detektorschaltung Det1 umfasst einen symmetrisch aufgebauter Fensterkomparator mit den Spannungsteilern R13/R16 und R14/R17 sowie den Komparatoren Comp10 und Comp11. Die (Spannungs-)Komparatoren Comp10 und Comp11 messen jeweils die Spannung zwischen einem der Eingänge in1 bzw. in2 und dem Mittelabgriff des an dem anderen Eingang in2 bzw. in1 angeschlossenen Spannungsteilers. Die Detektorschaltung wird aktiviert, wenn sich die beiden Eingangsspannungen an den Eingängen in1 und in2 unabhängig von deren Vorzeichen um mehr als eine eingestellte Empfindlichkeit (halbe Fensterbreite) unterscheiden.

Mit Aktivierung der Detektorschaltung Det1 wird vorzugsweise die Ansteuervorrichtung A1 abgeschaltet. Die Detektorschaltung ermöglicht eine Erkennung der Verschiebung des Spannungsabfalls an dem Kondensator C11 in die positive oder negative Richtung. Falls diese Verschiebung größer ist als ein voreingestellter Schwellwert, wird ein Fehlerfall der Leuchtstofflampe Lp10 erkannt, die Detektorschaltung Det1 schickt über den Ausgang out ein Signal an die Ansteuervorrichtung A1, die entsprechend die Ansteuerung der Leuchtstofflampe Lp10 über die Transistoren Q10 und Q11 anhält oder über die Ansteuerung der Transistoren Q10 und Q11 nurmehr einen reduzierten Strom der Leuchtstofflampe Lp10 zuführt. Somit bei Erreichen des Lebensdauerendes einer Leuchtstofflampe diese abgeschaltet werden bzw. kann ein gefährliches Überhitzen der Leuchtstofflampe wirksam verhindert werden.

Vorzugsweise sind die Ausgänge der Komparatoren Comp10 und Comp11 vom Typ "open collector" und können deshalb miteinander verbunden werden, um eine entsprechende ODER-Verknüpfung der jeweiligen Ausgangssignale am Ausgang out bereitzustellen.

Die Fensterbreite wird über ein Teilerverhältnis der beiden Spannungsteiler eingestellt, z.B. $R ⁢ 13 / R ⁢ 16 = R ⁢ 14 / R ⁢ 17 = 500 ⁢ Ω / 10 ⁢ kΩ = \pm 5 % .$

Durch den symmetrischen Aufbau der Detektorschaltung Det1 eignet sich diese besonders zur Realisierung als integrierte Schaltung, weil sich gerade dann etwaige Toleranzen der Spannungsteiler-Widerstände weitgehend kompensieren.

Für eine integrierte Lösung wird die größte benötigte Empfindlichkeit (kleinste Fensterbreite) eingestellt. Diese Empfindlichkeit kann erforderlichenfalls durch einen extern zwischen den beiden Eingängen in1 und in2 angeordneten Widerstand reduziert werden.

Im Beispiel von Fig.1 ist ein elektronisches Vorschaltgerät für eine Leuchtstofflampe Lp10 dargestellt. Die Spannung an dem Kondensator C11 wird mit der Versorgungsspannung Vbus verglichen. Ein Faktor 2 zwischen beiden Spannungen kann durch eine entsprechende Dimensionierung der Vorwiderstände eingestellt werden: $R ⁢ 10 = 1 ⁢ MΩ , R ⁢ 11 = 2 ⁢ MΩ .$

Der Einfluss einer vom Normalwert abweichenden Zwischenkreisspannung ist bei dieser Anordnung weitgehend kompensiert.

Durch den symmetrischen Aufbau mit seinen beiden gleichberechtigten Eingängen lässt sich die Detektorschaltung flexibel einsetzen. Fig.2 zeigt eine Schaltungsanordnung mit zwei Leuchtstofflampen Lp20 und Lp21. Der Aufbau der Schaltungsanordnung entspricht weitgehend der Fig.1.

In Fig.2 werden die Spannungen beider Koppelkondensatoren C21, C23 direkt miteinander verglichen. Eine vorteilhafte Dimensionierung der Widerstände ist: $R ⁢ 20 , R ⁢ 21 = 1 ⁢ MΩ$ $R ⁢ 23 , R ⁢ 24 = 500 ⁢ Ω$ $R ⁢ 26 , R ⁢ 27 = 10 ⁢ kΩ$

Auch hier ist der Einfluss einer vom Normalwert abweichenden Zwischenkreisspannung kompensiert.

Durch hinzufügen jeweils eines Spannungsteilers und eines Spannungskomparators lässt sich die Detektorschaltung um jeweils einen Eingang erweitern. Fig.3 zeigt ein Beispiel für eine Detektorschaltung mit drei Eingängen in1, in2, in3 und einem Ausgang out, umfassend drei Komparatoren Comp30, Comp31, Comp32 sowie drei Spannungsteiler R33/R36, R34/R37, R35/R38.

Der Eingang in1 ist mit dem positiven Anschluss des Komparators Comp30 und über den Spannungsteiler R33/R36 mit Masse verbunden. Der Eingang in2 ist mit dem positiven Anschluss des Komparators Comp31 und über den Spannungsteiler R34/R37 mit Masse verbunden. Der Eingang in3 ist mit dem positiven Anschluss des Komparators Comp32 und über den Spannungsteiler R35/R38 mit Masse verbunden. Der Mittenabgriff des Spannungsteilers R33/R36 ist mit dem negativen Anschluss des Komparators Comp31 verbunden. Der Mittenabgriff des Spannungsteilers R34/R37 ist mit dem negativen Anschluss des Komparators Comp32 verbunden. Der Mittenabgriff des Spannungsteilers R35/R38 ist mit dem negativen Anschluss des Komparators Comp30 verbunden.

Fig.4 zeigt eine Schaltungsvariante für eine Detektorschaltung Det4, bei der die Fensterbreite durch ein externes Signal gesteuert werden kann.

Die Beschaltung der Detektorschaltung Det4 entspricht weitgehend Fig.1, lediglich ist der Emitter des Transistors Q41 jetzt über einen Widerstand R4 mit Masse und mit einem Eingang B der Detektorschaltung Det4 verbunden.

Die Detektorschaltung Det4 umfasst weiterhin zwei Eingänge in1, in2, einen Ausgang out, zwei Komparatoren Comp40, Comp41 sowie vier Spannungsteiler R42/R46, R43/R47, R44/R48, R45/R49.

Der Spannungsteiler R42/R46 verbindet den Eingang in1 mit dem Anschluss B, der Spannungsteiler R43/R47 verbindet den Eingang in1 mit Masse, der Spannungsteiler R44/R48 verbindet den Eingang in2 mit dem Anschluss B und der Spannungsteiler R45/R49 verbindet den Eingang in2 mit Masse.

Der Mittenabgriff des Spannungsteilers R42/R46 ist mit dem negativen Eingang des Komparators Comp41 verbunden. Der Mittenabgriff des Spannungsteilers R43/R47 ist mit dem positiven Eingang des Komparators Comp40 verbunden. Der Mittenabgriff des Spannungsteilers R44/R48 ist mit dem negativen Eingang des Komparators Comp40 verbunden. Der Mittenabgriff des Spannungsteilers R45/R49 ist mit dem positiven Eingang des Komparators Comp41 verbunden.

In Fig.4 wird für jeden der vier Komparatoreingänge ein eigener Spannungsteiler verwendet. Eine mögliche Dimensionierung lautet wie folgt: $R ⁢ 42 / R ⁢ 46 = R ⁢ 44 / R ⁢ 48 = 12 ⁢ kΩ / 10 ⁢ kΩ ,$ $R ⁢ 43 / R ⁢ 47 = R ⁢ 45 / R ⁢ 49 = 10 ⁢ kΩ / 10 ⁢ kΩ .$

Ohne ein Steuersignal am Eingang B der Detektorschaltung Det4 beträgt die Fensterbreite vorliegend ±10%, mit 100mV Steuerspannung ±5%.

Ein Steuersignal, das wie hier dargestellt von der Lampenleistung (Spannung an dem Widerstand R4) oder vom Lampenstrom abhängt, stellt die Detektorschaltung bei Bedarf empfindlicher ein.

## Patentansprüche

1. Schaltungsanordnung zur Ansteuerung mindestens einer Leuchtstofflampe (Lp10, Lp20; LP21), wobei die Schaltungsanordnung folgende Merkmale umfasst:
- einen Halbbrückenwechselrichter (Q10, Q11; Q20, Q21) mit mindestens einem nachgeschalteten Lastkreis,
- mindestens einen Koppelkondensator (C11; C21, C23), der mit dem Lastkreis und mit dem Halbbrückenwechselrichter verbunden ist,
- eine Ansteuerungsvorrichtung (A1; A2) für den Halbbrückenwechselrichter,
- wobei der Lastkreis Anschlüsse für die mindestens eine Leuchtstofflampe aufweist,
- eine Detektorschaltung (Det1, Det2), die eine erste Spannung mit einer Referenzspannung vergleicht und anhand mindestens zweier Komparatoren (Comp10, Comp11; Comp20, Comp21) ein Ausgangssignal zur Ansteuerung des Halbbrückenwechselrichters erzeugt,
- wobei die erste Spannung einem Spannungsabfall an dem mindestens einen Koppelkondensator oder einem durch einen Spannungsteiler modifiziertem Spannungsabfall an dem mindestens einen Koppelkondensator entspricht,
- wobei die Detektorschaltung im wesentlichen symmetrisch aufgebaut ist.
- wobei die Detektorschaltung mindestens zwei Spannungseingänge und einen Spannungsausgang umfasst, wobei
o ein erster Spannungseingang (in1) mit einer Referenzspannungsquelle verbunden ist,
o ein zweiter Spannungseingang (in2) direkt oder über mindestens einen Widerstand mit einem Anschluss des mindestens einen Koppelkondensators verbunden ist und
o der Spannungsausgang (out) der Detektorschaltung mit der Ansteuerungsvorrichtung des Halbbrückenwechselrichters verbunden ist,
**dadurch gekennzeichnet, dass**
die Detektorschaltung folgende Merkmale umfasst:
- der erste Eingang (in1) ist mit einem ersten Spannungsteiler (R13, R16) und mit einem positiven Eingang eines ersten Komparators (Comp10) verbunden;
- ein Abgriff des ersten Spannungsteilers ist mit einem negativen Eingang eines zweiten Komparators (Comp11) verbunden;
- der zweite Eingang (in2) ist mit einem zweiten Spannungsteiler (R14, R17) und mit einem positiven Eingang des zweiten Komparators (Comp11) verbunden;
- ein Abgriff des zweiten Spannungsteilers ist mit einem negativen Eingang des ersten Komparators (Comp10) verbunden;
- ein Ausgang des ersten Komparators ist mit einem Ausgang des zweiten Komparators und mit dem Spannungsausgang der Detektorschaltung verbunden.

2. Schaltungsanordnung nach Anspruch 1, wobei Abweichungen einer Zwischenkreisspannung von einem vorgegebenen Wert kompensierbar sind.

3. Schaltungsanordnung nach einem der vorhergehenden Ansprüche, bei der die Referenzspannung einem Spannungsabfall an einem weiteren Koppelkondensator oder einem durch einen Spannungsteiler modifizierten Spannungsabfall an dem weiteren Koppelkondensator entspricht.

4. Schaltungsanordnung nach Anspruch 3 zur Ansteuerung von zwei Leuchtstofflampen.

5. Schaltungsanordnung nach einem der vorhergehenden Ansprüche, bei der eine Fensterbreite der Detektorschaltung durch ein externes Signal einstellbar ist.

6. Schaltungsanordnung nach einem der vorhergehenden Ansprüche, bei der die Ansteuerungsvorrichtung eine Abschaltungsvorrichtung umfasst, die den Halbbrückenwechselrichter beim Auftreten eines anormalen Betriebszustands abschaltet.

7. Schaltungsanordnung nach Anspruch 6, bei der der anormale Betriebszustand ein Fehlerfall der Leuchtstofflampe ist.

8. Schaltungsanordnung nach einem der vorhergehenden Ansprüche, bei der die Referenzspannung über einen Spannungsteiler gebildet wird, der parallel zu einem Gleichspannungseingang des Halbbrückenwechselrichters geschaltet ist, wobei der Spannungsteiler einen Abgriff aufweist, an dem die Referenzspannung verfügbar ist.

9. Schaltungsanordnung nach einem der vorhergehenden Ansprüche zur Verwendung in einem elektronischen Vorschaltgerät.

10. Schaltungsanordnung nach einem der vorhergehenden Ansprüche zur Lebensdauerende-Erkennung und zur Abschaltung der Leuchtstofflampe.

## Claims

1. Circuit arrangement for controlling at least one fluorescent lamp (Lp10, Lp20; LP21), the circuit arrangement comprising the following features:
- a half-bridge inverter (Q10, Q11; Q20, Q21) with at least one downstream load circuit,
- at least one coupling capacitor (C11; C21, C23) which is connected to the load circuit and to the half-bridge inverter,
- a control apparatus (A1; A2) for the half-bridge inverter,
- the load circuit having connections for the at least one fluorescent lamp,
- a detector circuit (Det1, Det2) which compares a first voltage with a reference voltage and uses at least two comparators (Comp10, Comp11; Comp20, Comp21) to generate an output signal for controlling the half-bridge inverter,
- the first voltage corresponding to a voltage drop across the at least one coupling capacitor or to a voltage drop, modified by a voltage divider, across the at least one coupling capacitor,
- the detector circuit being of essentially symmetrical construction,
- the detector circuit comprising at least two voltage inputs and one voltage output,
○ a first voltage input (in1) being connected to a reference voltage source,
○ a second voltage input (in2) being connected to a connection of the at least one coupling capacitor directly or via at least one resistor, and
○ the voltage output (out) of the detector circuit being connected to the control apparatus for the half-bridge inverter,
**characterized in that**
the detector circuit comprises the following features:
- the first input (in1) is connected to a first voltage divider (R13, R16) and to a positive input of a first comparator (Comp10);
- a tap of the first voltage divider is connected to a negative input of a second comparator (Comp11);
- the second input (in2) is connected to a second voltage divider (R14, R17) and to a positive input of the second comparator (Comp11);
- a tap of the second voltage divider is connected to a negative input of the first comparator (Comp10);
- an output of the first comparator is connected to an output of the second comparator and to the voltage output of the detector circuit.

2. Circuit arrangement according to Claim 1, differences between an intermediate circuit voltage and a predefined value being able to be compensated for.

3. Circuit arrangement according to one of the preceding claims, in which the reference voltage corresponds to a voltage drop across a further coupling capacitor or to a voltage drop, modified by a voltage divider, across the further coupling capacitor.

4. Circuit arrangement according to Claim 3 for controlling two fluorescent lamps.

5. Circuit arrangement according to one of the preceding claims, in which a window width of the detector circuit can be set using an external signal.

6. Circuit arrangement according to one of the preceding claims, in which the control apparatus comprises a disconnection apparatus which disconnects the half-bridge inverter when an abnormal operating state occurs.

7. Circuit arrangement according to Claim 6, in which the abnormal operating state is a fault in the fluorescent lamp.

8. Circuit arrangement according to one of the preceding claims, in which the reference voltage is formed via a voltage divider which is connected in parallel with a DC voltage input of the half-bridge inverter, the voltage divider having a tap at which the reference voltage is available.

9. Circuit arrangement according to one of the preceding claims for use in an electronic ballast.

10. Circuit arrangement according to one of the preceding claims for detecting the end of the service life and for disconnecting the fluorescent lamp.

## Revendications

1. Montage de commande d'au moins une lampe ( Lp10, Lp20, Lp21) fluorescente, le montage comprenant les caractéristiques suivantes :
- Un onduleur ( Q10, Q11 ; Q20, Q21) en demi-pont ayant au moins un circuit de charge en aval,
- au moins un condensateur ( C11 ; C21 , C23 ) de couplage qui est relié au circuit de charge et à l'onduleur en demi-pont,
- un dispositif ( A1, A2 ) de commande de l'onduleur en demi-pont,
- dans lequel le circuit de charge a des bornes pour la au moins une lampe fluorescente,
- un circuit ( Det1, Det2 ) formant détecteur qui compare une première tension à une tension de référence et qui produit au moyen deux comparateurs ( Comp10, Comp11 ; Comp20, Comp21 ) un signal de sortie pour la commande de l'onduleur en demi-pont,
- dans lequel la première tension correspond à une chute de tension aux bornes du au moins un condensateur de couplage ou à une chute de tension modifiée par un diviseur de tension aux bornes du au moins un compensateur de couplage,
- dans lequel le circuit formant détecteur est constitué de manière sensiblement symétrique,
- dans lequel le circuit formant détecteur comprend au moins deux entrées de tension et une sortie de tension, dans lequel
○ une première entrée ( in1 ) de tension est reliée à une source de tension de référence,
O une deuxième entrée ( in2 ) de tension est reliée directement ou par au moins une résistance à une borne du au moins un condensateur de couplage,
O la sortie ( out ) de tension du circuit formant détecteur est reliée au dispositif de commande de l'onduleur en demi-pont,
**caractérisé en ce que** le circuit formant détecteur comporte les caractéristiques suivantes :
- la première entrée ( in1 ) est reliée à un premier diviseur ( R13, R16 ) de tension et à une entrée positive d'un premier comparateur ( Compt10 ) ;
- une prise du premier diviseur de tension est reliée à une entrée négative d'un deuxième comparateur ( Comp11 ) ;
- la deuxième entrée ( in2 ) est reliée à un deuxième diviseur ( R14, R17 ) de tension et a une entrée positive du deuxième comparateur ( Compt11 ) ;
- une prise du deuxième diviseur de tension est reliée à une entrée négative du premier comparateur ( Compt10 ) ;
- une sortie du premier comparateur est reliée à une sortie du deuxième comparateur et à la sortie de tension du circuit formant détecteur.

2. Montage suivant la revendication 1, dans lequel des écarts d'une tension de circuit intermédiaire à une valeur prescrite peuvent être compensées.

3. Montage suivant l'une des revendications précédentes, dans lequel la tension de référence correspond à une chute de tension aux bornes d'un autre condensateur de couplage ou à une chute de tension modifiée par un diviseur de tension aux bornes de l'autre condensateur de couplage.

4. Montage suivant la revendication 3 pour la commande de deux lampes fluorescentes.

5. Montage suivant l'une des revendications précédentes, dans lequel une largeur de fenêtre du circuit formant détecteur peut être réglée par un signal extérieur.

6. Montage suivant l'une des revendications précédentes, dans lequel le dispositif de commande comprend un dispositif de mise hors circuit qui met l'onduleur en demi-pont hors circuit lors de l'apparition d'un état de fonctionnement anormale.

7. Montage suivant la revendication 6, dans lequel l'état de fonctionnement anormal est une défaillance de la lampe fluorescente.

8. Montage suivant l'une des revendications précédentes, dans lequel la tension de référence est formée par un diviseur de tension qui est monté en parallèle à une entrée de tension continue de l'onduleur en demi-pont, le diviseur de tension ayant une prise sur laquelle la tension de référence est disponible.

9. Montage suivant l'une des revendications précédentes pour l'utilisation dans un ballast électronique.

10. Montage suivant l'une des revendications précédentes pour la détection de la fin de la durée de vie et pour la mise hors circuit de la lampe fluorescente.
